# FASCICULE DE BREVET EUROPEEN

(11) **EP 0 027 985 B1**
(45) Date de publication et mention de la délivrance du brevet: **12.09.1984**
(21) Numéro de dépôt: 80106372.8
(22) Date de dépôt: 20.10.1980
(51) Int. Cl.: F01D 21/16, F01D 21/02

(54) **Dispositif de protection d'une turbine contre le dépassement d'une valeur prédéterminée d'une grandeur physique surveillée**
Vorrichtung zum Schützen einer Turbine vor Überschreitung eines festgelegten Grenzwertes
Device to protect a turbine against transgression of a predetermined value of a controlled physical magnitude

(30) Priorité: 25.10.1979 FR 7926488
(43) Date de publication de la demande: 06.05.1981
(73) Titulaire: ALSTHOM-ATLANTIQUE Société anonyme dite:, F-75784 Paris Cédex 16 (FR)
(72) Inventeur: Lapart, André, F-93150 Le Blanc Mesnil (FR)
(74) Mandataire: Weinmiller, Jürgen

## Description

La présente invention a trait à un dispositif de protection d'une turbine contre le dépassement d'une valeur prédéterminée d'une grandeur physique surveillée comportant un levier monté autour d'un point d'articulation sur un bâti fixe, ledit levier étant susceptible de prendre deux positions stables dont l'une armée où il vient contre une butée, position correspondant au fonctionnement normal de la turbine et dont l'autre position, déclenchée correspondant à un fonctionnement anormal de la turbine losque'un organe de surveillance détectant le dépassement de la valeur prédéterminée de ladite grandeur physique repousse ledit levier, ladite position déclenchée du levier commandant la fermeture des organes d'admission de la turbine, grâce à des moyens de commande de la fermeture des organes d'admission, ledit dispositif comportant également une bielle, dont une extrémité est articulée à une extrémité du levier distante du point d'articulation sur le bâti et dont l'autre extrémité est articulée sur un piston guidé dans un cylindre soumis en permanence grâce à un ressort à un effort de compression dirigé vers la bielle et le levier, le levier et la bielle faisant en position armée un angle voisin de 180°.

Un tel dispositif est décrit dans le brevet américain n° 2675987.

Dans le dispositif connu le piston doit parcourir une certaine course pour qu'un circuit hydraulique de commande soit mis à la vidange commandant alors la fermeture d'admission de la vapeur.

Dans un tel dispositif, il y a des risques que le piston se grippe et dans ce cas, le levier ne peut atteindre sa position déclenchée, si bien que le circuit hydraulique ne sera pas mis à la vidange et l'admission de vapeur ne sera pas fermée.

Le dispositif. selon l'invention permettant d'éliminer cet inconvénient est caractérisé en ce que l'ensemble bâti-dispositif possède une élasticité permettant en cas de grippage du piston dans le cylindre le basculement du levier lorsque ce dernier est repoussé et en ce que l'état des moyens de commande de la fermeture des organes d'admission de fluide dépend directement de la position du levier par rapport à la butée même lorsque le piston est grippé.

Ainsi dans le dispositif selon l'invention même si le piston est grippé le levier pourra basculer et les moyens de commande de la fermeture étant commandés par le levier lui- même et non pas par le piston, la fermeture de l'admission de vapeur aura lieu.

Selon une réalisation préférentielle de l'invention les moyens de commande de la fermeture comportent un circuit hydraulique qui comprend un orifice de vidange, normalement obturé par le levier en position armée, débouchant sur la butée du levier.

Ainsi dès que le levier bouge de la butée, la pression du circuit hydraulique chute entraînant la fermeture de l'admission. On peut utiliser à titre de variante des moyens de commande comportant un détecteur de proximité situé sur ladite butée.

Selon une réalisation préférée de l'invention le piston est utilisé pour réarmer le levier.

A cet effet le dispositif selon l'invention comporte, dans une réalisation avantageuse un ressort de rappel du levier dans le sens de réarmement, ledit ressort lorsque le levier est en position déclenchée exerçant une force faible par rapport à la force appliquée à travers le piston tendant à maintenir le levier en position déclenchée; le piston est muni d'un circuit de commande servant à la faire coulisser pendant un court instant vers l'arrière en comprimant le ressort associé pour permettre le réarmement du levier.

Ainsi lorsque le piston est commandé vers l'arrière, le ressort de rappel du levier repousse ledit levier en position armée. Mais la force du ressort de rappel en position déclenchée est faible devant la force appliquée en temps normal par le piston qui assure la stabilité des deux positions armées et déclenchées.

Dans le dispositif selon l'invention même si en raison d'un blocage le réarmement est commandé en permanence et si la grandeur surveillée dépasse la valeur fixée le levier sera repoussé chaque fois qu'il se réarme.

Le levier va battre contre la butée entraînant la commande de la fermeture de l'admission de vapeur.

Selon un perfectionnement de l'invention la face supérieure du piston est reliée au circuit hydraulique débouchant sur la butée. Ainsi la force développée par la pression du fluide sur la face supérieure du piston tend à équilibrer la force avec laquelle le fluide pousse au niveau de la butée sur le levier, ce qui évite que le levier vienne à basculer sous l'effet de la pression appliquée au niveau de la butée. Il faut d'ailleurs remarquer que lorsque le levier est en position déclanchée le circuit hydraulique est relié à la vidange et la pression développée sur la face supérieure du piston est nulle si bien qu'elle ne s'oppose pas au mouvement du piston entraînant le réarmement.

De préférence le dispositif selon l'invention sera muni d'une butée auxiliaire le choc du levier venant en position déclenchée. Ainsi on évite tout risque de rebondissement.

La présente invention sera mieux comprise à la lumière de la description donnée ci-après et des dessins.
La figure 1 représente une réalisation préférentielle du dispositif selon l'invention.
La figure 2 représente une variante de réalisation.

Sur la figure 1, on a représenté schématiquement un rotor de turbine 1. Sur ce rotor, est fixée d'une manière élastique et excentrée par rapport à son axe une masse 2. Lors d'une éventuelle survitesse du rotor, la masse 2 vient frapper un levier 3 qui passe de la position armée représentée en traits continus à la position déclenchée représentée en traits pointillés.

Le levier 3 comprend un premier bras 4 et un deuxième bras 5 et est articulé en 6 sur une tige 6' du bâti fixe 7.

Dans la position armée représenté en traits continus, le premier bras 4 prend appui contre une butée 8 et obture un orifice 9 de vidange d'un circuit hydraulique de sécurité représentée partiellement par une conduite 20 et dont la vidange commande la fermeture des organes d'admission de la turbine.

Une bielle 10 est articulée à l'une de ses extrémités 11 à un piston 12 et à son autre extrémité, en forme de couteau 13, à l'extrémité 14 du second bras 5 du levier 3, taillé en forme de V. Le piston 12 peut se déplacer dans un cylindre 15 et est soumis à la poussée exercée par un ressort 16 située dans une cavité 17.

Un tel dispositif mécanique comportant trois points d'articulation 6, 14 et 11 soumis à un effort de compression grâce au ressort 16 assure une très bonne stabilité au système dans ses deux positions: armée, et déclenchée (pointillée). Dans la position armée l'angle fait par la bielle 10 et le levier 3 est très proche d'un angle de 180°.

Le passage à la position déclenchée est assurée par le choc de la masse 2 contre le levier 3 et le retour en position armée, ne peut se faire que par la mise sous pression de la chambre inférieure 18 du cylindre 15 grâce à un circuit hydraulique de réarmement aboutissant à la chambre 18 par une conduite 23, ce qui a pour effet de déplacer vers le haut le piston. 12 jusqu'à ce que les trois points d'articulation 6, 14 et 11 soient alignés; un ressort de rappel 19 permet alors de "casser" cet alignement dans le bon sens c'est-à-dire dans le sens du réarmement tel que représenté en traits continus. Il est bien évident que les ressorts 16 et 19 sont choisis de telle sorte qu'en position déclenchée, l'effet du ressort 16 soit nettement prédominant sur celui du ressort 19. Ce dernier ressort 19 peut être assez faible puisqu'il ne sert qu'à "casser" l'alignement des trois points 6, 14 et 11 dans un sens plutôt que dans un autre au moment où la pression diminue dans le circuit de réarmement 23 entraînant la redescente du piston 12.

Le bâti 7 possède une certaine élasticité dû à la faible épaisseur de la partie 29 du bâti 7 entourant le cylindre 15 et la cavité 17. Cette élasticité peut également être ménagée en d'autre point du dispositif par exemple au niveau de la tige 6' ou de l'axe 11.

Ainsi en cas de grippage du piston 12 dans le cylindre 15 étant donné que les points 11, 14 et 6 sont très voisins de l'angle plat en raison de l'élasticité du bâti (et ou du dispositif) le levier peut s'écarter de la position armée sous l'effet du choc de la masse 2.

La chambre supérieure 21 du cylindre 15 est reliée par une canalisation 22 à la canalisation 20.

Ainsi lorsque le levier est en position armée la force développée par la pression du fluide sur le levier 3 au niveau de la butée 8 équilibre la force développée par la pression du fluide dans la chambre 21.

Lorsque le levier est en position déclenchée la canalisation 22 qui est reliée à la canalisation 20 se trouve à la vidange, et lorsqu'on met la pression dans la chambre inférieure 18, il n'y a pas de pression dans la chambre supérieure 21 pour s'opposer au réarmement.

En position déclenchée le levier 3 s'appuie contre une butée mobile 24 montée dans le bâti 7 avec un ressort 25 situé dans une cavité cylindrique 26 remplie de fluide. La base 27 de la butée 24 également située dans la cavité a une forme de plaque circulaire et est repoussé par le ressort contre une extrémité de la cavité 26. La tête de la butée 24 dépasse du bâti 7 et lorsque le levier 3 vient frapper cette tête, celle-ci est enfoncée, il y a un amortissement dû au ressort et à la fonction "dash-pot" de la base circulaire 27 dans la cavité 25.

Sur la figure 2 on a représenté une variante du dispositif selon l'invention dans laquelle la position du levier est détectée par un détecteur de proximité 28 disposé dans la butée 8. Lorsque le levier décolle de la butée le détecteur 28 commande la fermeture des organes d'admission.

Ainsi les moyens de commande comportent dans la réalisation selon la fig. 2 un détecteur de proximité à la place du circuit hydraulique.

Le réarmement du levier est obtenu en injectant du fluide sous pression par la canalisation 23 dans la chambre inférieure 18 du cylindre 15.

D'autres grandeurs que la vitesse pourraient être surveillées par exemple la pression d'huile de graissage.

## Revendications

1. Dispositif de protection d'une turbine contre le dépassement d'une valeur prédéterminée d'une grandeur physique surveillée comportant un levier (3) monté autour d'un point d'articulation sur un bâti fixe (7), ledit levier (3) étant susceptible de prendre deux positions stables sont l'une armée où il vient contre une butée (8), position correspondant au fonctionnement normal de la turbine, et dont l'autre position déclenchée correspondant à un fonctionnement anormal de la turbine lorsqu'un organe de surveillance détectant le dépassement de la valeur prédéterminée de ladite grandeur physique repousse ledit levier (3), ladite position déclenchée du levier (3) commandant la fermeture des organes d'admission de la turbine, grâce à des moyens de commande de la fermeture des organes d'admission, ledit dispositif comportant également une bielle (10), dont une extrémité (13) est articulée à une extrémité (14) du levier (3) distante du point d'articulation sur le bâti (7) et dont l'autre extrémité (11) est articulée sur un piston (12) guidé dans un cylindre (15) soumis en permanence grâce à un ressort (16) à un effort de compression dirigé vers la bielle (10) et le levier (3), le levier (3) et la bielle (10) faisant en position armée un angle voisin de 180°, caractérisé en ce que l'ensemble bâti (7)-dispositif possède une élasticité permettant en cas de grippage du piston (12) dans le cylindre (15) le basculement du levier (3) lorsque ce dernier est repoussé et en ce que l'état des moyens de commande de la fermeture des organes d'admission dépend directement de la position du levier par rapport à la butée (8), même lorsque le piston (3) est grippé.

2. Dispositif selon la revendication 1, caractérisé en ce que les moyens de commande de la fermeture comportent un circuit hydraulique (20) qui comprend un orifice de vidange (9) normalement obturé par le levier (3) en position armée débouchant sur la butée (8) du levier (3).

3. Dispositif selon la revendication 1, caractérisé en ce que les moyens de commande comportent un détecteur de proximité (28) situé dans ladite butée (8).

4. Dispositif selon la revendication 2, caractérisé en ce qu'il comporte un ressort de rappel (19) du levier (3) dans le sens de réarmement, ledit ressort lorsque le levier (3) est en position déclenchée exerçant une force faible par rapport à la force appliquée à travers le piston (12) tendant à maintenir le levier (3) en position déclenchée et en ce que le piston (12) est muni d'un circuit de commande (23) servant à le faire coulisser pendant un court instant vers le haut en comprimant le ressort (16) associé pour permettre le réarmement du levier (3).

5. Dispositif selon la revendication 4, caractérisé en ce que le circuit de commande (23) est hydraulique et comprend une injection de fluide dans la chambre inférieure (18) du cylindre (15).

6. Dispositif selon la revendication 5, caractérisé en ce que la chambre supérieur (21) du cylindre (15) est reliée au circuit hydraulique (20) débouchant sur la butée (8).

7. Dispositif selon la revendication 3, caractérisé en qu'il comporte un ressort de rappel (19) du levier (3) dans le sens de réarmement ledit ressort lorsque le levier (3) est en position déclenchée exerçant une force faible par rapport à la force appliquée à travers le piston (12) tendant à maintenir le levier (3) en position déclenchée et en ce que le piston (12) est muni d'un circuit de commande (23) servant à la faire coulisser pendant un court instant vers l'arrière en comprimant le ressort (16) associé pour permettre le réarmement du levier (3).

8. Dispositif selon la revendication 7, caractérisé en ce que le circuit de commande (23) est hydraulique et comprend une injection de fluide dans la chambre inférieure (18) du cylindre (15).

9. Dispositif selon l'une des revendications 5 ou 8, caractérisé en ce qu'il comporte une butée mobile (24, 25, 26, 27) faisant dash-pot et amortissant le choc du levier (3) venant en position déclenchée.

## Patentansprüche

1. Vorrichtung zum Schutz einer Turbine gegen das Überschreiten eines festgelegten Werts einer überwachten physikalischen Größe, mit einem Hebel (3), der um einen Gelenkpunkt auf einem festen Gerüst (7) angeordnet ist, wobei der Hebel (3) zwei stabile Stellungen einnehmen kann, von denen die eine eine Spannstellung ist, wobei er gegen einen Anschlag (8) anliegt und diese Stellung dem normalen Betrieb der Turbine entspricht, und die andere eine ausgelöste Stellung ist, die einem nicht normalen Betrieb der Turbine entspricht, wenn ein Überwachungsorgan, das eine Überschreitung des vorbestimmten Werts der physikalischen Größe entdeckt, den Hebel (3) zurückstößt, wobei diese ausgelöste Stellung des Hebels (3) das Schließen der Zufuhrorgane der Turbine aufgrund von Steuermitteln für das Schließen der Zufuhrorgane steuert, wobei die Vorrichtung außerdem eine Schwenkstange (10) aufweist, von der ein Ende (13) an ein Ende (14) des Hebels (3) angelenkt ist, das vom Gelerikpunkt auf dem Gerüst (7) entfernt ist, und deren anderes Ende (11) an einen Kolben (12) gelenkig angeschlossen ist, der in einem Zylinder (15) geführt ist, welcher dauernd durch eine Feder (16) einer Kompressionskraft unterworfen ist, die zur Schwenkstange (10) und zum Hebel (3) hin gerichtet ist, wobei der Hebel (3) und die Schwenkstange (10) in der Spannstellung einen Winkel von nahe 180° zueinander bilden, dadurch gekennzeichnet, daß die Einheit Gerüst (7)-Vorrichtung eine Elastizität aufweist, die im Fall eines Festfressens des Kolbens (12) im Zylinder (15) das Kippen des Hebels (3) ermöglicht, wenn dieser letztere zurückgestoßen wird, und daß der Zustand der Mittel zur Steuerung des Schließens der Zufuhrorgane direkt von der Stellung des Hebels in bezug auf den Anschlag (8) abhängt, auch wenn der Kolben (3) sich festgefressen hat.

2. Vorrichtung nach Anspruch 1, dadurch gekennzeichnet, daß die Steuermittel der Schließung eine Hydraulikkreis (20) aufweisen, der eine Ablaßöffnung (9) aufweist, die normalerweise vom Hebel (3) in der Spannstellung verschlossen wird und sich am Anschlag (8) des Hebels (3) befindet.

3. Vorrichtung nach Anspruch 1, dadurch gekennzeichnet, daß die Steuermittel einen Annäherungsdetektor (28) aufweisen, der sich in dem Anschlag (8) befindet.

4. Vorrichtung nach Anspruch 2, dadurch gekennzeichnet, daß sie eine Rückholfeder (19) für den Hebel (3) in Richtung des Wiederspannens aufweist, wobei diese Feder, wenn der Hebel (3) in ausgelöster Stellung ist, eine schwache Kraft im Vergleich zur durch den Kolben (12) ausgeübten Kraft hat, die den Hebel (3) in der ausgelösten Stellung hält, und daß der Kolben (12) mit einem Steuerkreis (23) versehen ist, der ihn einen kurzen Moment lang nach oben gleiten läßt, indem er die zugehörige Feder (16) komprimiert, um das Wiederspannen des Hebels (3) zu ermöglichen.

5. Vorrichtung nach Anspruch 4, dadurch gekennzeichnet, daß Steuerkreis (23) hydraulisch ist und eine Fluideinspritzung in die untere Kammer (18) des Zylinders (15) aufweist.

6. Vorrichtung nach Anspruch 5, dadurch gekennzeichnet, daß die obere Kammer (21) des Zylinders (15) mit dem an dem Anschlag (8) mündenden Hydraulikkreis (20) verbunden ist.

7. Vorrichtung nach Anspruch 3, dadurch gekennzeichnet, daß sie eine Rückholfeder (19) für den Hebel (3) in Richtung des Wiederspannens aufweist, wobei diese Feder, wenn der Hebel (3) sich in ausgelöster Stellung befindet, eine schwache Kraft im Vergleich zur durch den Kolben (12) ausgeübten Kraft, die den Hebel in ausgelöster Stellung hält, ausübt, und daß der Kolben (12) mit einem Steuerkreis (23) versehen ist, der den Kolben einen kurzen Moment lang nach hinten gleiten läßt, indem er die zugehörige Feder (16) komprimiert, um das Wiederspannen des Hebels (3) zu ermöglichen.

8. Vorrichtung nach Anspruch 7, dadurch gekennzeichnet, daß der Steuerkreis (23) hydraulisch ist und eine Fluideinspritzung in die untere Kammer (18) des Zylinders (15) aufweist.

9. Vorrichtung nach einem der Ansprüche 5 oder 8, dadurch gekennzeichnet, daß sie einen beweglichen Anschlag (24, 25, 26, 27) aufweist, der einen Dashpot bildet und den Schock des Hebels (3) dämpft, wenn dieser in die ausgelöste Stellung gelangt.

## Claims

1. A device for preventing a turbine from exceeding a predetermined value of a monitored physical magnitude, comprising a lever (3) mounted around a pivot point on a stationary frame (7), said lever (3) being capable of occupying two stable positions, one of which is a cocked position in which it abuts against a stop (8), position corresponding to the normal functioning of the turbine, whereas the other is a tripped position corresponding to an abnormal functioning of the turbine, when a monitoring means detects that the predetermined value of said physical magnitude has been exceeded and pushes said lever (3) back, said tripped position of the lever (3) controlling the closing of turbine admission units, due to control means for the closing of turbine admission units, said device also comprising a rod (10), one end (13) of which is pivotally mounted on one end (14) of the lever (3) distant from the pivot point on the frame (7) and the other end (11) of which is pivotally mounted on a piston (12) guided within a cylinder (15) and permanently subjected to a compression force directed to the rod (10) and the lever (3) due to a spring (16), the lever (3) and the rod (10) forming in the cocked position an angle of nearly 180°, characterized in that the unit composed of the frame (7) and the device possesses an elasticity which permits, in case the piston (12) is seized in the cylinder (15), the rocking of the lever (3) when the latter is pushed back, and in that the state of the control means for the closing of the admission units depends directly on the position of the lever with respect to the stop (8), even if the piston (3) is seized.

2. A device according to claim 1, characterized in that the closing control means comprise a hydraulic circuit (20) including a vent opening (9) which is normally closed by the lever (3) in the cocked position and which opens on the stop (8) of the lever (3).

3. A device according to claim 1, characterized in that the control means comprise a proximity detector (28) situated in said stop (8).

4. A device according to claim 2, characterized in that it comprises a spring (19) for urging the lever (3) back into the cocked position, said spring exerting, when the lever (3) is in the tripped position, a force which is small compared with the force applied through the piston (12) and tending to maintain the lever (3) in the tripped position, and in that the piston (12) is supplied with a control circuit (23) serving to make it glide upwards for a short time interval by compressing the associated spring (16) to permit the re-cocking of the lever (3).

5. A device according to claim 4, characterized in that the control circuit (23) is a hydraulic circuit and comprises an injection of fluid into the lower chamber (18) of the cylinder (15).

6. A device according to claim 5, characterized in that the upper chamber (21) of the cylinder (15) is connected to the hydraulic circuit (20) which opens on the stop (8).

7. A device according to claim 3, characterized in that it comprises a spring (19) for urging the lever (3) back into the cocked position, said spring exerting, when the lever (3) is in the tripped position, a force which is small compared to the force applied via the piston (12) and tending to maintain the lever (3) in the tripped position, and in that the piston (12) is supplied with a control circuit (23) serving to make it glide backwards for a short time interval by compressing the associated spring (16) to permit the re-cocking of the lever (3).

8. A device according to claim 7, characterized in that the control circuit (23) is a hydraulic circuit and comprises an injection of fluid into the lower chamber (18) of the cylinder (15).

9. A device according to one of the claims 5 or 8, characterized in that it comprises a mobile stop (24, 25, 26, 27) which forms a dash-pot and absorbs the shock of the lever (3) coming into the tripped position.
